# FASCICULE DE BREVET EUROPEEN

(11) **EP 1 851 113 B1**
(45) Date de publication et mention de la délivrance du brevet: **16.06.2010**
(21) Numéro de dépôt: 06709497.9
(22) Date de dépôt: 10.02.2006
(51) Int. Cl.: B65B 5/06, B65B 5/02, B65B 39/00, B65B 39/14

(54) **PROCEDE ET INSTALLATION POUR L'EMBALLAGE DE POCHES SOUPLES REMPLIES**
VERFAHREN UND ANLAGE ZUR VERPACKUNG VON GEFUELLTEN FLEXIBLEN BEUTELN
METHOD AND PLANT FOR PACKAGING OF FILLED FLEXIBLE BAGS

(30) Priorité: 11.02.2005 FR 0550408; 11.03.2005 FR 0550643
(43) Date de publication de la demande: 07.11.2007
(73) Titulaire: Smurfit Kappa Bag in Box, 51200 Epernay (FR)
(72) Inventeur: MINAUD, Thierry, 60300 Senlis (FR); TROTIGNON, Franck, 51530 Dizy (FR); CAPELLE, Michel, F-51190 Grauves (FR); PONTCHARRAUD, Didier, 75017 Paris (FR); LALLEMENT, Cendrine, 51150 Tauxières-Mutry (FR)
(74) Mandataire: Rhein, Alain
(86) Numéro de dépôt international: PCT/FR2006/050118
(87) Numéro de publication internationale: WO 2006/085034

(56) Documents cités:
- EP-A- 0 064 709
- EP-A- 1 022 220
- WO-A-98/33708
- US-A- 4 287 703
- US-A- 4 355 493
- US-A- 4 510 737
- US-A- 6 047 527
- PATENT ABSTRACTS OF JAPAN vol. 007, no. 149 (M-225), 30 juin 1983 (1983-06-30) & JP 58 059044 A (HONSHIYUU SEISHI KK), 7 avril 1983 (1983-04-07)

## Description

L'invention concerne un procédé et une installation pour l'emballage de poches souples remplies d'un produit liquide ou non, alimentaire ou autre, aseptique ou non.

La présente invention concerne le domaine des procédés et installations pour le conditionnement de poches souples, de produit liquide, ou semi-liquide, ou autre, alimentaire ou autre.

L'on connaît d'ores et déjà de multiples produits conditionnés dans des poches souples de contenance variable. Elles sont pourvues d'une bonde conçue apte à recevoir un obturateur, usuellement sous forme d'un robinet de distribution, destiné à faciliter le déversement dudit produit.

Ces poches souples sont conçues par superposition d'au moins deux films en matériau synthétique, de type mono ou multicouches selon le produit contenu. Après remplissage, elles sont conditionnées dans des containers, habituellement sous forme de boîtes en carton, voire en matériau synthétique. Justement, la technique d'encartonnage usuellement adoptée consiste à préformer des cartons d'emballage convenant à la contenance des poches souples, puis à les acheminer auprès de l'unité de remplissage desdites poches.

Tout particulièrement, une fois celles-ci remplies et refermées par un obturateur, elles sont amenées, successivement, à un poste d'encartonnage ou, par l'intermédiaire d'un convoyeur, elles sont déversées dans un entonnoir sous lequel a été disposé, préalablement, un carton préformé aux dimensions adaptées (voir p.ex. WO 98/33708).

A ce propos, ce carton tout en étant refermé à sa partie inférieure, comporte, dans sa partie supérieure, des rabats de fermeture maintenus autant que possible ouverts et de manière éloignée de la trajectoire de l'outre, au travers de l'entonnoir lui-même.

On comprend bien qu'à son embouchure communiquant avec un carton, l'entonnoir doit être défini de faible section, pour être certain de l'insertion d'une poche souple sans accro dans ce carton, en passant au travers de l'ouverture préservée au niveau de ce dernier.

Or, dans le cas de poches souples de faible volume, l'on augmente, ainsi, le risque de leur blocage dans l'entonnoir, le poids ne suffisant pas pour forcer leur passage au travers de ce dernier, dont la section est amoindrie.

Quoi qu'il en soit, sous l'effet de sa chute et au contact du carton la poche souple subit d'importants frottements pouvant conduire à une altération locale et donc un risque de fuite.

D'ailleurs, ce risque est d'autant plus important que pour garantir l'introduction, d'une manière certaine, de la poche souple dans le carton, elle est déversée, verticalement, dans ce dernier. De ce fait, l'on peut considérer que ladite poche souple est manipulée avec brutalité, se traduisant par un nombre non négligeable d'emballages défectueux. A cela vient s'ajouter le problème lié au risque d'accrochage à l'une des parois du carton de l'obturation, en l'occurrence le robinet équipant, généralement, la bonde de la poche souple, lors de cette chute en position verticale. Selon le cas, non seulement ceci freine la progression de la poche souple et augmente les risques de blocage, crée un risque de fuite, mais, en outre, peut avoir pour conséquence de modifier son positionnement dans l'emballage.

La présente invention a pour but de remédier à l'ensemble des inconvénients précités au travers d'un procédé d'emballage de poches souples et d'une installation pour sa mise en oeuvre dont la particularité réside dans le fait qu'une poche souple est introduite dans un carton à l'aide, non seulement, d'un entonnoir, mais aussi au travers d'un tube d'introduction prolongeant celui-ci de manière à s'étendre sensiblement sur toute la hauteur du carton. Ainsi, sur la quasi-totalité de la chute de la poche souple, celle-ci n'est pas en contact avec les parois du carton et ne risque de s'y blesser.

Par ailleurs cette poche souple évolue le long des parois de l'entonnoir et du tube d'introduction dont la surface peut être traitée de manière à éviter tout accrochage ou blessure de cette poche souple.

De plus, pour être sûr qu'au moment de l'engagement dans le carton, le tube d'introduction pénètre facilement dans ce dernier, en passant par la partie entrouverte laissée par les rabats de fermeture en partie supérieure de ce carton, ledit tube d'introduction peut être défini, à son extrémité opposée à l'entonnoir, de section sensiblement inférieure à celle interne au carton, tout en conservant, sur une grande partie de sa hauteur et, en particulier, au niveau de la jonction avec l'entonnoir, une section ajustée à cette section interne au carton, de manière à offrir à la poche souple un libre passage le plus important possible.

C'est dans le cadre d'une seconde démarche inventive, que l'on a imaginé profiter de cette facilité d'insertion d'une poche souple dans son emballage, grâce à l'entonnoir et son tube d'introduction, pour assurer le conditionnement sous une forme permettant de moins solliciter ladite poche souple.

Tout particulièrement, on a pensé incliner le carton de manière à ce que la poche souple ne soit pas simplement déversée en chute libre dans ce dernier, mais vienne s'y insérer naturellement par glissement.

Cette manière de faire en dehors du fait qu'elle évite d'endommager une poche souple, réduit considérablement les risques d'accrochage de la bonde et de son obturateur à l'entrée dans le carton.

Quant à l'installation permettant la mise en oeuvre elle peut être conçue de manière linéaire ou sous forme d'un poste rotatif dont les moyens qui le composent, en particulier, les moyens de prise en charge d'un carton préformé, son engagement sur le tube d'introduction d'un entonnoir, son basculement en position inclinée, son redressement et son évacuation, sont commandés par cames, plus particulièrement des cames fixes ou mobiles, concentriques à l'axe de rotation du poste rotatif.

L'invention procure un gain de productivité important, dans le mode de réalisation préféré sous la forme d'une ligne d'encaissage rotative en continu, en comparaison par rapport à des lignes traditionnelles linéaires, ou encore par rapport à des lignes d'encaissage rotatif en séquentiel.

Les avantages qui découlent de la présente invention consistent, de manière essentielle, en ce que, non seulement, l'emballage des poches souples en carton s'effectue avec plus de facilité, mais, en outre, les risques de détérioration sont moindres, malgré des cadences de production qui peuvent être plus élevées que par le passé.

A cet effet, l'invention concerne un procédé pour l'emballage de poches souples remplies d'un produit liquide ou non, alimentaire ou autre, aseptique ou non, caractérisé par le fait que :
- on engage un carton d'emballage sur un tube d'introduction s'étendant sensiblement sur toute la hauteur dans ce carton d'emballage ;
- depuis un poste d'alimentation en poches souples, on déverse une telle poche souple dans ledit carton d'emballage au travers d'un entonnoir et du tube d'introduction qui en constitue le prolongement ;
- on retire le carton d'emballage, contenant la poche souple dudit tube d'introduction.

L'invention concerne encore une installation pour l'emballage de poches souples remplies d'un produit liquide ou non, alimentaire ou autre, aseptique ou non, pour la mise en oeuvre du procédé selon l'une quelconque des revendications précédentes, comportant une unité d'emballage comprenant un poste d'alimentation en poches souples, un poste d'alimentation en cartons d'emballage préformés ou en découpes de carton, un poste de chargement et un poste de finition et/ou d'évacuation, caractérisée par le fait qu'au moins au niveau du poste de chargement elle comporte un tube d'introduction conçu apte à être engagé sensiblement sur toute la hauteur dans un carton d'emballage et formant le prolongement d'un entonnoir au travers duquel est conçue apte à être déversée une poche souple dans ledit carton d'emballage.

D'autres buts et avantages de la présente invention apparaîtront au cours de la description qui va suivre se rapportant à des exemples de réalisation donnés à titre indicatif et non limitatif.

La compréhension de cette description sera facilitée en se référant aux dessins ci-joints, dans lesquels :
- la figure 1 représente, de manière schématisée, l'emballage d'une poche souple, partant d'une découpe de carton repliée de manière à former un carton d'emballage dans lequel est déversée une poche souple par l'intermédiaire d'un entonnoir prolongé d'un tube d'introduction, et autour duquel tube le carton peut être formé
- la figure 2 représente, de manière schématisée et en vue de côté, un poste de chargement de carton pour la réception de poches souples remplies dans une première position inférieure d'arrivée de carton ;
- la figure 3 représente, de manière analogue à la figure 2, le même ensemble, dans une position supérieure du carton ;
- la figure 4 représente, de manière analogue aux figures 2 et 3, le même poste dans la position basculée de recueil d'une poche souple remplie, et, de manière partielle, le poste d'alimentation de cette dernière ;
- la figure 5 représente, de manière schématisée partielle, en élévation et en section verticale, une installation avec une table rotative selon l'invention, représentée dans l'axe A-A du poste d'alimentation en poche souple remplie ;
- la figure 6 représente, de manière schématisée, partielle et en vue de dessus, l'installation représentée à la figure 5.

La présente invention concerne un procédé et une installation pour l'emballage de poches souples remplies de produit liquide ou non, alimentaire ou autre, aseptique ou non.

Dans un mode de réalisation préféré, une telle installation est rotative en continu, avec des moyens de commande par cames des différents dispositifs de manoeuvre. Dans un autre mode de réalisation, l'installation peut être réalisée sous forme linéaire en continu.

De manière usuelle, les poches souples 1 destinées à contenir des produits liquides ou non, notamment de type alimentaire ou autre, sont constituées d'au moins deux films en matériau synthétique ou similaire, de type mono ou multicouches, superposés et soudés en périphérie de manière à définir un contenant.

L'un des films au moins est encore percé d'une ouverture pour la réception d'une bonde 2, recevant un obturateur de type robinet de distribution ou autre.

Une unité de remplissage 3 est spécialement étudiée pour assurer le remplissage de ces poches 1, encore dénommées outres, ceci, selon le cas, soit au travers de la bonde 2 ou d'une ouverture que l'on vient ensuite refermer par soudure lorsque cette opération de remplissage est terminée.

Quoi qu'il en soit, en sortie de l'unité de remplissage 3, ces poches souples 1 sont évacuées en direction d'un poste d'emballage 4. A ce propos, si ce poste d'emballage 4 peut être de type linéaire, selon une conception particulière de l'invention, il se présente sous forme d'une table rotative 5 à postes 6 multiples pour la dépose des poches souples 1 dans des emballages en carton 7 ou similaires.

Selon un premier mode de réalisation, au niveau de cette unité d'emballage 4, les cartons d'emballage 7 arrivent préformés au niveau d'un poste d'alimentation en cartons 8 pour être ensuite amenés au niveau d'un poste de chargement 9, sous un entonnoir 10 d'introduction d'une poche souple 1.

Ainsi, au cours de l'étape suivante, une telle poche souple 1 est déversée par gravité, et à la volée, en passant au travers de l'entonnoir 10, dans ledit carton 7, maintenu entrouvert dans sa partie supérieure 11.

Ce carton 7 est ensuite acheminé vers le poste suivant d'évacuation et/ou de finition, où il peut être, selon le cas, directement évacué, ou subir une ou plusieurs opérations de finition, par exemple de pressage de l'outre dans le carton 7, de fermeture de sa partie supérieure 11, équipement d'une poignée de préhension, marquage, etc.

De manière avantageuse, on introduit la poche souple 1 dans ce carton d'emballage 7 par l'intermédiaire de l'entonnoir 10, mais aussi d'un tube d'introduction 12 qui le prolonge dans sa partie inférieure. Ce tube d'introduction 12 est conçu apte à plonger dans ce carton d'emballage 7, sensiblement sur toute la hauteur de ce dernier. Ce tube d'introduction 12 empêche le frottement de la poche contre le carton 7, et en particulier contre une patte de jonction sur laquelle est généralement refermé un tel carton 7 lors de sa mise en forme.

Ainsi, en passant du poste d'alimentation en carton 8 au poste de chargement 9, il est soumis à un mouvement ascendant pour être engagé sur ce tube d'introduction 12, sachant, bien évidemment, qu'il est encore envisageable de déplacer plus tôt ce dernier et l'entonnoir 10 qui lui est associé pour obtenir le résultat recherché.

L'avantage de prolonger l'entonnoir 10 par un tube d'introduction 12 consiste en ce que lors de la chute de la poche souple 1, celle-ci ne vient pas frotter le long des parois internes au carton d'emballage 7 et ne risque pas d'être blessée par ce dernier en particulier à la jonction avec les rabats qui le surmontent et qui contribuent à sa fermeture en partie supérieure 11.

Selon un autre mode de réalisation préférentiel de l'invention, au niveau de cette unité d'emballage 4, on peut préformer un tel carton d'emballage 7 autour dudit tube d'introduction 12 constituant, substantiellement, un mandrin de formage. Ainsi, comme schématiquement représenté dans la figure 1, au niveau de cette unité d'emballage 4 sont acheminées des poches souples 1 en provenant de l'unité de remplissage 3, sachant qu'elle est encore alimentée en découpes de carton 13.

Comme justement représenté de manière schématisée dans cette figure 1, l'une de ces découpes 13 est, tout d'abord, repliée autour du mandrin de formage que définit le tube d'introduction 12 de manière à préformer le carton d'emballage 7 dont on assure, par ailleurs, la fermeture au niveau de sa partie inférieure.

Ainsi l'installation pour la mise en oeuvre du procédé conforme à ce mode de réalisation, comporte, dans ce cas, un poste d'alimentation en découpes de carton 13 et un poste de préformage 14 en sortie duquel le carton d'emballage 7 accède au poste de chargement 9 où, étant déjà engagé sur ce tube d'introduction 12, il est présenté sous le poste d'alimentation 8 en poches souples remplies 1.

On comprend que, sans changer l'esprit de l'invention, il est possible aussi bien d'engager le carton d'emballage 7 sur le tube d'introduction 12, que de procéder à la manoeuvre réciproque, c'est-à-dire un engagement du tube d'introduction 12 sous le carton d'emballage 7.

Une telle poche souple 2 retombe, là encore, par gravité dans ce carton d'emballage 7, guidé par l'entonnoir d'introduction 10 et ledit tube d'introduction 12.

A hauteur d'un poste de finition et/ou d'évacuation 15, le carton d'emballage 7, par un mouvement de descente relatif à l'entonnoir 10 est dégagé du tube d'introduction 12 autorisant sa fermeture en partie inférieure.

Selon une autre particularité avantageuse de l'invention, au niveau du poste de chargement 9, on présente le carton 7 dans une position inclinée pour assurer l'introduction d'une poche souple remplie 1.

Ces poches souples 1 sont évacuées depuis l'unité de remplissage 3 par un convoyeur 16 qui assure leur acheminement en direction d'un poste d'alimentation en poches souples 17 au niveau de l'unité d'emballage 4.

Dans un mode de réalisation préférentiel tel que visible dans la figure 5, ce poste d'alimentation en poches souples 17 consiste en au moins un convoyeur à tapis que peut définir d'ailleurs le convoyeur 16 qui assure l'évacuation de ces poches souples en sortie d'unité de remplissage 3.

La vitesse de ce convoyeur 16 peut être modulée et/ou programmée. A ce propos, l'entraînement de ce convoyeur peut être assuré au moyen d'un moteur de type sans balai à commutation électronique.

Selon une autre particularité de l'invention, on communique, aux poches souples 1 au travers dudit convoyeur 16, une trajectoire sensiblement parabolique qui constitue sensiblement le prolongement de l'entonnoir 10 lorsqu'un carton 7, engagé sur le tube d'introduction 12, est présenté en position basculée.

Comme cela a déjà été expliqué plus haut, cette particularité peut être associée à une machine rotative telle que représentée sur les figures des dessins ci-joints tout comme à une machine linéaire.

Ainsi, au niveau du poste d'alimentation en poche souple 17, chaque poche souple remplie 1, est convoyée puis larguée, au travers du convoyeur 16, selon une direction initiale tangente au profil de ce dernier dans sa partie avale.

Cette poche chute, sous l'effet de la gravité, suit une trajectoire sensiblement parabolique jusque dans l'entrée de l'entonnoir 10.

Afin d'obtenir une introduction aisée d'une poche souple remplie, en minimisant sa déformation, l'unité d'emballage selon l'invention est conçue de façon à présenter l'entonnoir 10 selon une direction inclinée proche de la tangente à la trajectoire de la poche souple 1 au moment de son largage en sortie du convoyeur 16.

Cet agencement permet d'éviter le pivotement de la poche souple 1 lors de son introduction dans le carton 7. Par ailleurs, sa chute est douce et de hauteur limitée, tandis que l'on évite tout choc de la bonde et de son obturateur, en l'occurrence le robinet de distribution, contre la paroi de l'entonnoir 10.

Une telle dépose à la volée permet l'obtention d'une cadence élevée, tout en préservant la poche souple remplie 1 lors de son emballage.

Ainsi, si de manière générale, une unité d'emballage 4, selon l'invention comporte :
■ un poste d'alimentation 8 en carton 7 ou en découpe de carton 13 ;
■ éventuellement un poste de préformage 14 ;
■ un poste de chargement 9 pour la prise en charge du carton préformé 7 en vue, d'une part, de son engagement sur le tube d'introduction 12 correspondant à l'entonnoir 10 et, d'autre part, pour l'amener dans une position inclinée ;
■ un poste de finition et/ou d'évacuation 15, au niveau duquel les cartons d'emballage 7 sont dégagés du tube d'introduction 12 pour être évacués, selon le cas, avant ou après sa fermeture en partie supérieure ;
dans le cas d'une conception sous forme rotative, cette unité d'emballage 4 comporte une table rotative 5 pourvue de plusieurs stations 18 identiques réparties autour d'un même axe de rotation 19 et susceptible, de définir, tour à tour, le poste d'alimentation 8, le poste de chargement 9, et le poste de finition et/ou d'évacuation 17. Il convient d'ores et déjà de préciser qu'il s'agit là, d'une énumération des postes composant l'unité d'emballage 4 qui n'est nullement limitative.

Quoi qu'il en soit, chaque station 18 comporte, monté sur un support 20, mobile au moins en inclinaison, voire encore verticalement ou dans un mouvement à composante verticale, un entonnoir 10 que prolonge un tube d'introduction 12, ainsi que des moyens 21 de prise en charge, selon le cas, d'un carton préformé 7 ou d'une découpe de carton 13. Ces moyens de prise en charge 21 ont pour fonction, soit simplement de prendre un carton préformé pour l'engager sur le tube d'introduction 12 et l'en dégager ultérieurement, soit d'assurer le repliage de ladite découpe de carton 13 sur ledit tube d'introduction 12 définissant, dans ce cas, un mandrin de formage.

A noter que dans le cas d'une simple prise en charge de carton préformé 7, comme cela est représenté dans les figures 2 à 4 des dessins ci-joints, les moyens de prise en charge 21 peuvent être de type pneumatique à ventouses pour leur permettre de saisir un carton, le maintenir et l'engager sur le tube d'introduction 12, puis, ultérieurement, l'en dégager et assurer son évacuation.

Une telle station 18 peut encore recevoir des moyens additionnels, de pressage de la poche souple remplie 1, de fermeture du carton après remplissage, voire des moyens pour équiper celui-ci d'une poignée de préhension, au moment de cette fermeture.

Le support mobile 20 comporte par ailleurs des moyens de basculement 22 par l'intermédiaire desquels le carton 7, inséré sur le tube d'introduction 12, peut être présenté en position inclinée, sous le poste d'alimentation 17 en poche souple 1.

De manière avantageuse, les moyens de basculement 22, tout comme les moyens de prise en charge 21, voire les moyens non représentés de finition, sont commandés par cames, de type cames fixe et/ou mobile, réparties concentriquement autour de l'axe 19 de la table rotative 5.

Bien entendu, d'autres modes de réalisations sont bien sûr envisageables.

A ce propos, si le support mobile 20 est équipé de moyens de basculement 22, il peut encore être pourvu de moyens de commande en déplacement axial de l'entonnoir 10 et de son tube d'introduction 12, ceci pour conférer à ce dernier un déplacement vertical ou à composante verticale qui peut contribuer, selon le cas, à présenter le carton d'emballage 7 sur la trajectoire de la poche souple 1 et/ou à son engagement et son dégagement du tube d'introduction 12.

Afin de réduire le risque d'endommagement de la poche souple 1 lors de son recueil dans l'entonnoir 10, puis dans le carton 7, la surface intérieure de cet entonnoir 10, tout comme celle du tube d'introduction 12, est avantageusement traitée de façon à favoriser le glissement de la poche souple 1 lors de chute.

On notera que si ledit tube d'introduction 12 peut, dans le cas où il constitue un mandrin de formage du carton 7, être strictement adapté à la section interne de ce dernier, lorsque ces cartons 7 arrivent préformés au niveau de l'unité d'emballage 4, ce tube d'introduction 12 peut être pourvu d'un tronçon de forme tronconique 24 dans sa partie d'extrémité inférieure 23, destiné à favoriser son engagement entre les rabats 25 au moment de son engagement dans le carton 7.

En somme, hormis dans cette partie d'extrémité inférieure 23, le tube d'introduction 12 peut présenter une section strictement adaptée à la section interne du carton d'emballage 7 de manière à préserver, à hauteur de sa jonction avec l'entonnoir 10, une ouverture de passage de section maximale pour la poche souple 1.

A noter encore comme visible dans les figures 2 à 5, que le tronçon tronconique en partie d'extrémité inférieure 23 du tube d'introduction 12 peut être défini, substantiellement, par des pièces d'angles 26 destinées, là encore, à favoriser l'engagement dans le carton d'emballage 7.

Selon l'invention encore, le fonctionnement de l'unité d'emballage 4 est soumis à des moyens de gestion et de contrôle adaptés autorisant un synchronisme parfait entre l'arrivée des poches souples 1 au travers du poste d'alimentation 17 et la disposition des stations 18 au-devant de chacun des postes qu'ils sont amenés à définir. De tels moyens de gestion et de contrôle assurent, également de manière avantageuse, la synchronisation des mouvements des moyens de prise en charge 21 des cartons préformés 7 ou des découpes de cartons 13 par rapport aux moyens de basculement 22 et les différents moyens de finition non représentés.

Dans un mode de réalisation préféré, le mouvement des stations 18 par rapport au poste d'alimentation 17 est continu.

L'exécution d'une table rotative à mouvement continu est une solution particulièrement économique, et procure une grande rapidité de fonctionnement, en même temps qu'une maintenance aisée.

Comme il ressort de la description qui précède, la présente invention vient répondre, de manière avantageuse, aux inconvénients de l'état de la technique dans le domaine.

## Revendications

1. Procédé pour l'emballage de poches souples (1) remplies d'un produit liquide ou non, alimentaire ou autre, aseptique ou non, **caractérisé par le fait que** :
- on engage un carton d'emballage (7) sur un tube d'introduction (12) s'étendant sensiblement sur toute la hauteur dans ce carton d'emballage (7)
- depuis un poste d'alimentation en poches souples (1), on déverse une telle poche souple (1) dans ledit carton d'emballage (7) au travers d'un entonnoir (10) et du tube d'introduction (12) qui en constitue le prolongement ;
- on retire le carton d'emballage (7), contenant la poche souple (1) dudit tube d'introduction (12).

2. Procédé selon la revendication 1, **caractérisé par le fait qu'**au cours d'une première étape et partant d'une découpe de carton (13) on préforme le carton d'emballage (7) autour du tube d'introduction (12) constituant un mandrin de formage.

3. Procédé selon l'une quelconque des revendications précédentes, **caractérisé par le fait que** pour le déversement d'une poche souple (1) dans un carton d'emballage (7), celui-ci est présenté dans une position inclinée.

4. Procédé selon la revendication 3, **caractérisé par le fait que** lors de son déversement, on soumet la poche souple (1) à une trajectoire sensiblement parabolique et on présente l'entonnoir (10) par inclinaison du carton d'emballage (7), suivant une direction inclinée proche de la tangente de ladite trajectoire de la poche souple (1).

5. Procédé selon la revendication 3, **caractérisé par le fait qu'**on amène le carton d'emballage (7) sur la trajectoire de la poche souple (1) à l'aide de moyens de commande en déplacement axial de l'entonnoir (10) et de son tube d'introduction (12), selon un déplacement vertical

6. Procédé selon la revendication précédente, **caractérisé par le fait que** l'on utilise lesdits moyens de commande en déplacement pour, selon le cas, engager ou dégager le carton d'emballage (7) par rapport au tube d'introduction (12).

7. Procédé selon l'une quelconque des revendications précédentes, **caractérisé par le fait que** le déversement des poches souples remplies (1) dans les cartons d'emballage (7) est effectué à la volée.

8. Procédé selon l'une quelconque des revendications précédentes, **caractérisé par le fait que** les cartons d'emballage (7) sont soumis à un mouvement de rotation continu.

9. Installation pour l'emballage de poches souples (1) remplies d'un produit liquide ou non, alimentaire ou autre, aseptique ou non, pour la mise en oeuvre du procédé selon l'une quelconque des revendications précédentes, comportant une unité d'emballage (4) comprenant un poste d'alimentation en poches souples (17), un poste d'alimentation (8) en cartons d'emballage préformés (7) ou en découpes de carton (13), un poste de chargement (9) et un poste de finition et/ou d'évacuation (15), **caractérisée par le fait qu'**au moins au niveau du poste de chargement (9) elle comporte un tube d'introduction (12) conçu apte à être engagé sensiblement sur toute la hauteur dans un carton d'emballage (7) et formant le prolongement d'un entonnoir (10) au travers duquel est conçue apte à être déversée une poche souple (1) dans ledit carton d'emballage (7).

10. Installation selon la revendication 9, **caractérisée par le fait qu'**elle comporte des moyens (21) de prise en charge d'un carton (7) pour l'engager sur le tube d'introduction (12) et l'en dégager ultérieurement.

11. Installation selon la revendication 10, **caractérisée par le fait que** les moyens de prise en charge (21) sont conçus aptes à assurer la prise en charge d'une découpe de carton (13) au niveau d'un poste d'alimentation (8) et permettre son pliage sur le tube d'introduction (12) constituant un mandrin de formage.

12. Installation selon l'une quelconque des revendications 9 à 11, **caractérisée par le fait qu'**elle comporte un support (20) mobile au moins en inclinaison grâce à des moyens de basculement (22) et sur lequel est monté l'entonnoir (10) que prolonge un tube d'introduction (12) pour présenter un carton d'emballage (7) en position inclinée.

13. Installation selon l'une quelconque des revendications 9 à 12, **caractérisée par le fait qu'**elle comporte des moyens de commande en déplacement axial de l'entonnoir (10) et du tube d'introduction (12)

14. Installation selon l'une quelconque des revendications 9 à 13, **caractérisée par le fait qu'**elle est constituée sous forme d'une table rotative (5) pourvue de plusieurs stations (18) identiques réparties autour d'un même axe de rotation (19) et susceptibles de définir, tour à tour, le poste d'alimentation (8), le poste de chargement (9) et le poste de finition et/ou d'évacuation (15), chaque station (18) comportant, d'une part, un support (20) équipé de moyens de basculement (22) et sur lequel est monté un entonnoir (10) que prolonge un tube d'introduction (12) et, d'autre part, des moyens (21) de prise en charge, selon un cas, d'un carton préformé (7) ou d'une découpe de carton (13).

15. Installation selon la revendication 14, **caractérisée par le fait que** ladite station (18) est conçue apte à être équipée de moyens de commande en déplacement axial de l'entonnoir (10) et du tube d'introduction (12) selon un déplacement vertical ou à composante verticale.

16. Installation selon la revendication 14 ou 15, **caractérisée par le fait qu'**une station (18) comporte encore des moyens additionnels de fermeture du carton après remplissage et/ou des moyens pour équiper ledit carton (7) d'une poignée de préhension au moment de la fermeture.

17. Installation selon l'une quelconque des revendications 9 à 12, **caractérisée par le fait qu'**elle est du type linéaire.

18. Installation selon l'une quelconque des revendications 9 à 17, **caractérisée par le fait que** le poste d'alimentation en poches souples (1) est constitué par un convoyeur (16), conçu apte à assurer le convoyage et le largage d'une poche souple (1) en lui conférant une trajectoire à laquelle est sensiblement tangent l'entonnoir (10), sur le tube d'introduction (12) duquel est engagé un carton d'emballage (7) présenté en position inclinée.

19. Installation selon l'une des revendications 14 à 16, **caractérisée par le fait que** les moyens de basculement (22), tout comme les moyens de prise en charge (21), voire les moyens de finition, sont commandés par cames, de type cames fixe et/ou mobile, réparties concentriquement autour de l'axe (19) de la table rotative (5).

20. Installation selon l'une des revendications 14, 15, 16, 18 ou 19, **caractérisée par le fait que** la rotation de ladite table rotative (5) est continue.

21. Installation selon l'une quelconque des revendications 14 à 20, **caractérisée par le fait que** la surface intérieure de l'entonnoir (10) et/ou du tube d'introduction (12) est traitée de façon à favoriser le glissement de la poche souple (1) lors de sa chute.

## Claims

1. Method for packaging flexible bags (1) filled with a liquid or non-liquid, foodstuff or non-foodstuff, sterile or non-sterile product, wherein:
- a package cardboard box (7) is inserted onto an insertion tube (12) extending substantially over the full height into this package cardboard box (7) ;
- from a flexible-bag supply station (1) such a flexible bag (1) is dropped into said package cardboard box (7) through a funnel (10) and the insertion tube (12) forming the extension of the latter ;
- the package cardboard box (7) containing the flexible bag (1) is removed from the insertion tube (12).

2. Method according to claim 1, wherein during a first step and starting from a cardboard cut-out (13) the package cardboard box (7) is pre-shaped around the insertion tube (12) forming a shaping core.

3. Method according to any of the preceding claims, wherein for dropping a flexible bag (1) into a package cardboard box (7), the latter is presented in an inclined position.

4. Method according to claim 3, wherein during its dropping, the flexible bag (1) is subjected to a substantially parabolic path and the funnel (10) is presented by inclining the package cardboard box (7) in an inclined direction close to the tangent line to said path of the flexible bag (1).

5. Method according to claim 3, wherein the package cardboard box (7) is brought on the path of the flexible bag (1) through control means for the axial displacement of the funnel (10) and its insertion tube (12) according to a vertical movement.

6. Method according to the preceding claim, wherein said means for controlling the displacement are used, as the case may be, for inserting or removing the package cardboard box (7) with respect to the insertion tube (12).

7. Method according to any of the preceding claims, wherein the dropping of the filled flexible bags (1) into the package cardboard box (7) occurs on-the-fly.

8. Method according to according to any of the preceding claims, wherein the package cardboard boxes (7) are subjected to a continuous rotary motion.

9. Plant for packaging flexible bags (1) filled with a liquid or non-liquid, foodstuff or non-foodstuff, sterile or non-sterile product, for the implementation of the method according to any of the preceding claims, including a packaging unit (4) comprising a flexible-bag supply station (17), a station (8) for supplying preformed package cardboard boxes (7) or cardboard cut-outs (13), a loading station (9) and a finishing and/or evacuation station (15), wherein the plant includes, at least at the level of the loading station (9), an insertion tube (12) designed capable of being inserted substantially over the full height into a package cardboard box (7) and forming the extension of a funnel (10) through which a flexible bag (1) is designed capable of being dropped into said package cardboard box (7).

10. Plant according to claim 9, wherein the plant includes means (21) for receiving a cardboard box (7) with a view to inserting it onto the insertion tube (12) and subsequently removing it from the latter.

11. Plant according to claim 10, wherein the receiving means (21) are designed capable of ensuring the reception of a cardboard cut-out (13) at the level of a supply station (8) and permitting its folding on the insertion tube (12) forming a shaping core.

12. Plant according to any of claims 9 to 11, wherein it includes a support (20) movable at least in inclination, thanks to tilting means (22) and on which is mounted the funnel (10) extended by an insertion tube (12) in order to present a package cardboard box (7) in an inclined position.

13. Plant according to any of the claims 9 through 12, wherein it includes means for controlling the axial displacement of the funnel (10) and the insertion tube (12).

14. Plant according to any of claims 9 through 13, wherein the plant is designed in the form of a rotary table (5) provided with several identical stations (18) distributed around one and the same axis of rotation (19) and capable of defining, successively, the supply station (8), the loading station (9) and the finishing and/or evacuation station (15), each station (18) including, on the one hand, a support provided with tilting means (22) and on which is mounted a funnel (10) extended by an insertion tube (12) and, on the other hand, means (21) for receiving, as the case may be, a pre-shaped cardboard box (7) or a cardboard box cut-out (13).

15. Plant according to claim 14, wherein said station (18) is designed capable of being provided with means for controlling the axial displacement of the funnel (10) and the insertion tube (12) according to a vertical displacement or a displacement with a vertical component.

16. Plant according to claim 14 or 15, wherein a station (18) also includes additional means for closing the cardboard box after filling and/or means for providing said cardboard box (7) with a seizing handle at the time of the closing.

17. Plant according to any of claims 9 through 12, wherein the plant is of the linear type.

18. Plant according to any of claims 9 through 17, wherein the station for supplying flexible bags (1) is formed by a conveyor belt (16) capable of ensuring the conveying and the evacuation of a flexible bag (1) by imparting to same a path to which the funnel (10) is substantially tangent and onto the insertion tube (12) of which is inserted a package cardboard box (7) presented in an inclined position.

19. Plant according to any of claims 14 through 16, wherein the tilting means (22), as well as the receiving means (21), even the finishing means, are controlled by cams, such as fixed and/or movable cams, distributed concentrically around the axis (19) of the rotary table (5).

20. Plant according to one of the claims 14, 15, 16, 18 or 19, wherein the rotation of said rotary table (5) is continuous.

21. Plant according to any of claims 14 through 20, wherein the inner surface of the funnel (10) and/or of the insertion tube (12) is treated in order to enhance the sliding of the flexible bag (1) during its fall.

## Patentansprüche

1. Verfahren zum Verpacken von mit einem flüssigen oder nichtflüssigen, Nahrungsmittel oder Nicht-Nahrungsmittel, sterilen oder nichtsterilen Produkt gefüllten flexiblen Beuteln (1), **dadurch gekennzeichnet, dass** :
- ein Verpackungskarton (7) auf ein Einführungsrohr (12) gesteckt wird, das sich im wesentlichen über die ganze Höhe in diesem Verpackungskarton (7) erstreckt ;
- ab einer Station zum Zuführen von flexiblen Beuteln (1) ein solcher flexibler Beutel (1) durch einen Trichter (10) und das, die Verlängerung dieses letzteren bildende Einführungsrohr (12) hindurch in den besagten Verpackungskarton (7) fällt;
- der den flexiblen Beutel (1) enthaltende Verpackungskarton (7) von dem Einführungsrohr (12) entfernt wird.

2. Verfahren nach Anspruch 1, **dadurch gekennzeichnet, dass** der Verpackungskarton (7) während einem ersten Schritt und ab einem Kartonausschnitt (13) um das einen Gestaltungskern bildende Einführungsrohr (12) vorgeformt wird.

3. Verfahren nach irgendeinem der vorgehenden Ansprüche, **dadurch gekennzeichnet, dass** um einen flexiblen Beutel (1) in einen Verpackungskarton (7) zu führen, dieser letztere in einer geneigten Lage ankommt.

4. Verfahren nach Anspruch 3, **dadurch gekennzeichnet, dass** der flexible Beutel (1) während seiner Einführung einem im wesentlichen parabelförmigen Weg ausgesetzt wird und der Trichter (10) durch Neigung des Verpackungskartons (7) in einer geneigten Richtung nahe der Tangente an den besagten Weg des flexiblen Beutels (1) angebracht wird.

5. Verfahren nach Anspruch 3, **dadurch gekennzeichnet, dass** der Verpackungskarton (7) durch Steuermittel für die Axialverschiebung des Trichters (10) und dessen Einführungsrohres (12) nach einer senkrechten Verschiebung auf den Weg des flexiblen Beutels (1) gebracht wird.

6. Verfahren nach irgendeinem der vorgehenden Ansprüche, **dadurch gekennzeichnet, dass** die besagten Mittel zur Steuerung der Verschiebung je nach dem Fall verwendet werden, um den Verpackungskarton (7) bezüglich des Einführungsrohres (12) einzuführen oder zu entfernen.

7. Verfahren nach irgendeinem der vorgehenden Ansprüche, **dadurch gekennzeichnet, dass** die Einführung der gefüllten flexiblen Beutel (1) in den Verpackungskarton (7) im Fluge erfolgt.

8. Verfahren nach irgendeinem der vorgehenden Ansprüche, **dadurch gekennzeichnet, dass** die Verpackungskartons (7) einem kontinuierlichen Drehbewegung ausgesetzt werden.

9. Anlage zur Verpackung von mit einem flüssigen oder nichtflüssigen, Nährungsmittel oder Nicht-Nährungsmittel, sterilen oder nichtsterilen Produkt gefüllten flexiblen Beuteln (1), zur Anwendung des Verfahrens nach irgendeinem der vorgehenden Ansprüche, umfassend eine Verpackugnseinheit (4), die eine flexible Beutelzuführstation (17), eine Station (8) zum Zuführen von vorgeformten Verpackungskartons (7) oder Kartonausschnitten (13), eine Ladungsstation (9) und eine Abfertigungs- und/oder Entfernungsstation (15) umfasst, **dadurch gekennzeichnet, dass** sie wenigstens im Bereich der Ladungsstation (9) ein Einführungsrohr (12) umfasst, das geeignet vorgesehen ist, im wesentlichen über die ganze Höhe in einen Verpackungskarton (7) eingeführt zu werden und die Verlängerung eines Trichters (10) bildet, durch den hindurch ein flexibler Beutel (1) geeignet vorgesehen ist, in den besagten Verpackungskarton (7) gebracht zu werden.

10. Anlage nach Anspruch 9, **dadurch gekennzeichnet, dass** sie Mittel (21) zum Aufnehmen eines Kartons (7) umfasst, um diesen letzteren auf das Einführungsrohr (12) zu stecken und ihm danach davon zu entfernen.

11. Anlage nach Anspruch 10, **dadurch gekennzeichnet, dass** die Aufnahmemittel (21) geeignet vorgesehen sind, die Aufnahme eines Kartonausschnitts (13) im Bereich einer Zufuhrstation (8) zu sichern und das Falten dieses letzteren auf das einen Gestaltungskern bildende Einführungsrohr (12) zu erlauben.

12. Anlage nach irgendeinem der Ansprüche 9 bis 11, **dadurch gekennzeichnet, dass** sie einen dank Kippungsmittel (22) wenigstens in Neigung beweglichen Träger (20) umfasst, auf dem der Trichter (10) gelagert ist, der durch ein Einführungsrohr (12) verlängert ist, um einen Verpackungskarton (7) in einer geneigten Lage zuzuführen.

13. Anlage nach irgendeinem der Ansprüche 9 bis 12, **dadurch gekennzeichnet, dass** sie Mittel zur Steuerung der Axialverschiebung des Trichters (10) und des Einführungsrohres (12) umfasst.

14. Anlage nach irgendeinem der Ansprüche 9 bis 13, **dadurch gekennzeichnet, dass** sie als ein Drehtisch (5) augstaltet ist, der mit mehreren identischen Stationen (18) versehen ist, die um eine gleiche Drehachse (19) verteilt und geeignet sind, nach einander die Zufuhrstation (8), die Ladungsstation (9) und die Abfertigungs- und/oder Entfernungsstation (15) zu definieren, wobei jede Station (18) einerseits einen mit Kippmitteln (22) versehenen Träger, auf dem ein durch ein Einführungsrohr (12) verlängerter Trichter (10) gelagert ist, und andererseits Mittel (21) zum Aufnemen je nach dem Fall eines vorgeformten Kartons (7) oder eines Kartonauschnitts (13) umfasst.

15. Anlage nach Anspruch 14, **dadurch gekennzeichnet, dass** die besagte Station (18) geeignet vorgesehen ist, mit Mitteln zur Steuerung der Axialverschienung des Trichters (10) und des Einführungsrohres (12) nach einer senkrechten Verschiebung oder einer Verschiebung mit einer senkrechten Komponente versehen zu werden.

16. Anlage nach Anspruch 14 oder 15, **dadurch gekennzeichnet, dass** eine Station (18) ebenfalls zusätzliche Mittel zum Schließen des Kartons nach der Füllung und/oder Mittel, um den besagten Karton (7) bei dem Schließen mit einem Handgriff zu versehen, umfasst.

17. Anlage nach irgendeinem der Ansprüche 9 bis 12, **dadurch gekennzeichnet, dass** sie der linearen Art ist.

18. Anlage nach irgendeinem der Ansprüche 9 bis 17, **dadurch gekennzeichnet, dass** die Station zum Zuführen von flexiblen Beuteln (1) aus einem Förderband (16) bestehet, das geeignet ist, das Zuführen und das Abführen eines flexiblen Beutels (1) zu sichern, indem diesem ein Weg verleiht wird, den der Trichter (10) im wesentlichen berührt und auf dessen Einführungsrohr (12) ein in einer geneigten Lage zugeführter Verpackungskarton (7) aufgesteckt wird.

19. Anlage nach irgendeinem der Ansprüche 14 bis 16, **dadurch gekennzeichnet, dass** die Kippmittel (22), genau wie die Aufnahmemittel (21), sogar die Abfertigungsmittel, durch konzentrisch um die Achse (19) des Drehtisches (5) verteilte Nocken, wie feste oder bewegliche Nocken, gesteuert werden.

20. Anlage nach einem der Ansprüche 14, 15, 16, 18 oder 19, **dadurch gekennzeichnet, dass** die Drehung des besagten Drehtisches (5) kontinuierlich ist.

21. Anlage nach irgendeinem der Ansprüche 14 bis 20, **dadurch gekennzeichnet, dass** die Innenoberfläche des Trichters (10) und/oder des Einführungsrohres (12) behandelt ist, um das Gleiten des flexiblen Beutels (1) während dessen Fallen zu verbessern.
